# EUROPÄISCHE PATENTSCHRIFT

(11) **EP 1 771 655 B1**
(45) Veröffentlichungstag und Bekanntmachung des Hinweises auf die Patenterteilung: **10.08.2011**
(21) Anmeldenummer: 05756825.5
(22) Anmeldetag: 29.06.2005
(51) Int. Cl.: F02M 61/16

(54) **SPANNMUTTER**
ADJUSTING NUT
ECROU DE SERRAGE

(30) Priorität: 20.07.2004 DE 102004035116
(43) Veröffentlichungstag der Anmeldung: 11.04.2007
(73) Patentinhaber: ROBERT BOSCH GMBH, 70442 Stuttgart (DE)
(72) Erfinder: BUEHLER, Christoph, 70839 Gerlingen (DE); BERGER, Oliver, 66125 Saarbruecken (DE); IRAETA MUNDUATE, Igor, 70173 Stuttgart (DE); MAI, Carmen, 77654 Offenburg (DE); WITT, Alfred, 72336 Balingen (DE); GANTER, Manfred, 77871 Renchen-Ulm (DE); HUBER, Anna, 77704 Oberkirch (DE)
(86) Internationale Anmeldenummer: PCT/EP2005/053079
(87) Internationale Veröffentlichungsnummer: WO 2006/008225

(56) Entgegenhaltungen:
- DE-A1- 10 017 112
- DE-A1- 10 017 113
- DE-A1- 19 908 154

## Beschreibung

### Stand der Technik

Die Erfindung geht aus von einer Spannmutter für einen Injektor einer Brennkraftmaschine mit einem ersten im wesentlichen zylindrischen Abschnitt, mit mindestens einem zweiten zylindrischen Abschnitt und mit einem Absatz zwischen erstem Abschnitt und zweitem Abschnitt, wobei der erste Abschnitt einen kleineren Durchmesser als der zweite Abschnitt aufweist, und wobei die Spannmutter durch Tiefziehen hergestellt wird.

Im Zusammenhang mit der nachfolgend beschriebenen und beanspruchten Erfindung werden unter dem Begriff "Injektor" alle Bauformen von Einrichtungen zum Einspritzen von Kraftstoff in den Brennraum einer Brennkraftmaschine, wie zum Beispiel Einspritzdüsen, Pumpe-Düse-Einheiten (PDE) und Pumpe-Leitung-Düse-Einheiten (PLDE), verstanden. Zur Vereinfachung wird jedoch nachfolgend stets nur der Begriff "Injektor" verwandt.

Diese aus der DE 100 17 112 A1 bekannte Spannmutter ist durch Tiefziehen sehr kostengünstig herstellbar. Nachteilig an dieser Spannmutter ist, dass die erforderliche Belastbarkeit nicht immer gewährleistet werden kann. Über den Absatz zwischen erstem Abschnitt und zweitem Abschnitt werden die durch das Anziehen der Spannmutter entstehenden Axialkräfte von der Spannmutter in einen Düsenkörper des

Injektors eingeleitet. Dabei hat sich in der Praxis herausgestellt, dass es wegen dieser Axialkräfte im Bereich des Absatzes zwischen dem ersten zylindrischen Abschnitt und dem zweiten zylindrischen Abschnitt zu Verformungen der Spannmutter kommen kann, wenn diese auf einen Injektor aufgeschraubt und mit dem geforderten Drehmoment angezogen wird.

Bei einer der DE 100 17 112 A1 bekannten Spannmutter wird der zunächst zylindrische erste Abschnittt durch Stauchen so umgeformt, dass die Spannmutter ein Z-förmiges Längsprofil aufweist. Dadurch wird die Wärmeübertragung vom Düsenkörper auf die Spannmutter verschlechtert.

Die DE 10017113A1 offenbart ein anderes Beispiel.

Der Erfindung liegt die Aufgabe zugrunde, eine bzgl. ihrer mechanischen und thermischen Eigenschaften weiter verbesserte Spannmutter bereitzustellen, deren Herstellungskosten vergleichbar gering sind, wie bei einer aus dem Stand der Technik bekannten durch Tiefziehen hergestellten Spannmutter.

Diese Aufgabe wird erfindungsgemäß bei einer Spannmutter für einen Injektor einer Brennkraftmaschine gemäβ Anspruch 1 gelöst. Vorteile der Erfindung

Bei der erfindungsgemäßen Spannmutter können die Vorteile eines durch Umformen hergestellten Werkstücks, nämlich hohe Fertigungsleistung bei gleichzeitig niedrigen Herstellungskosten beibehalten werden und gleichzeitig die Nachteile der aus dem Stand der Technik bekannten und durch Tiefziehen hergestellten Spannmuttern vermieden werden.

Durch die Vergrößerung der Wandstärke im Bereich des ersten zylindrischen Abschnitts wird der Absatz zwischen dem ersten zylindrischen Abschnitt und dem zweiten zylindrischen Abschnitt besser von dem ersten zylindrischen Abschnitt abgestützt, bzw. die Krafteinleitung von dem Absatz in den zweiten zylindrischen Abschnitt verbessert.

In praktischen Versuchen hat sich herausgestellt, dass durch die erfindungsgemäße Vergrößerung der Wandstärke im Bereich des ersten Abschnittes die mechanische Belastbarkeit der durch Tiefziehen hergestellten Spannmuttern so weit erhöht wird, dass die Spannmuttern allen im Betrieb auftretenden Belastungen mit ausreichender Sicherheit gewachsen sind.

Durch die vergrößert Wandstärke im Bereich des ersten zylindrischen Abschnitts einer erfindungsgemäßen Spannmutter wird auch gleichzeitig das thermische Speichervermögen der Spannmutter im Bereich des ersten zylindrischen Abschnitts erhöht. Dadurch werden im Betrieb des mit einer erfindungsgemäßen Spannmutter ausgerüsteten Injektors die Temperaturspitzen im Bereich des Düsenkörpers reduziert und zwar um etwa 10°C. Diese Temperaturverringerung konnte durch Vergleichsmessungen an verschiedenen Mustern ermittelt werden. Durch die Verringerung der maximal am Düsenkörper auftretenden Temperaturen ergibt sich ein verbessertes Betriebsverhalten der Injektoren und deren Düsennadelverschleiß nimmt stark ab. Im Ergebnis wird dadurch die Betriebssicherheit und die Lebensdauer eines mit einer erfindungsgemäßen Spannmutter ausgerüsteten Injektors deutlich erhöht.

Die Eingangs genannte Aufgabe wird auch bei einer Spannmutter für einen Injektor einer Brennkraftmaschine gemäβ Anspruch 2 gelöst.

Mit dieser Ausführungsform können die oben genannten Vorteile einer erfindungsgemäßen Spannmutter ebenfalls realisiert werden. Welcher der beiden Ausführungsformen der Vorzug gegeben wird, hängt von den Umständen des Einzelfalls ab.

In vorteilhaften Weiterbildungen der erfindungsgemäßen Spannmutter bildet der Absatz eine Anlagefläche für einen Düsenkörper und/oder eine Dichtfläche für einen Düsenkörper des Injektors.

Durch diese Maßnahme wird die Übertragung der durch die Spannmutter erzeugten Kräfte in axialer Richtung in den Düsenkörper auf einfache und gleichzeitig zuverlässige Weise gewährleistet.

Es hat sich weiter als vorteilhaft erwiesen, wenn ein Innengewinde der Spannmutter an dem dem ersten Abschnitt gegenüberliegenden Ende der Spannmutter angeordnet ist, da in diesem Fall die Länge der Spannmutter bestmöglich ausgenutzt wird, um einen Düsenkörper mit dem Rest des Injektors fest und dichtend zu verbinden.

Damit die Spannmutter auf einfache Weise mit einem gewünschten Drehmoment mit dem Injektor verschraubt werden kann, ist in weiterer vorteilhafter Ausgestaltung der Erfindung mindestens ein Vorsprung und/oder eine Vertiefung zum Ansetzen eines Einschraubwerkzeugs an der Spannmutter vorgesehen.

Die der Erfindung zugrunde liegende Aufgabe wird auch durch ein Verfahren zum Herstellen einer Spannmutter für einen Injektor einer Brennkraftmaschine gemäβ Anspruch 8 gelöst .

Eine weiterer Ausgestaltung des erfindungsgemäßen Verfahrens wird die Spannmutter vor dem Stauchen des ersten zylindrischen Abschnitts kalibriert. Damit wird die Maßhaltigkeit der erfindungsgemäßen Spannmutter verbessert.

In weiterer vorteilhafter Ausgestaltungen des erfindungsgemäßen Verfahrens wird die Spannmutter vor dem Stauchen des ersten zylindrischen Abschnitts im Bereich des ersten zylindrischen Abschnitts gelocht. Dadurch ist es möglich, den Innendurchmesser des ersten zylindrischen Abschnitts mit größerer Genauigkeit herzustellen.

Weitere Vorteile und vorteilhafte Ausgestaltungen der Erfindung sind der Zeichnung, deren Beschreibung und den Patentansprüchen entnehmbar.

### Zeichnungen

Es zeigen:
- Figur 1:: eine erfindungsgemäße Spannmutter im Längsschnitt,
- Figur 2 bis 5:: Längsschnitte verschiedener Fertigungsschritte einer erfindungsgemäßen Spannmutter.

### Beschreibung der Ausführungsbeispiele

Figur 1 zeigt eine in ihrer Gesamtheit mit dem Bezugszeichen 1 versehene erfindungsgemäße Spannmutter im Längsschnitt. Die Spannmutter 1 besteht im Hinblick auf die Erfindung aus einem ersten zylindrischen Abschnitt 3 und einem zweiten ebenfalls im wesentlichen zylindrischen Abschnitt 5.

Der Durchmesser des ersten zylindrischen Abschnitts 3 ist kleiner als der Durchmesser des zweiten zylindrischen Abschnitts 5, so dass sich zwischen erstem zylindrischen Abschnitt 3 und zweitem zylindrischen Abschnitt 5 ein Absatz 7 ergibt.

Bei dem in Figur 1 dargestellten Ausführungsbeispiel ist der zweite zylindrische Abschnitt 5 gestuft ausgeführt, was jedoch für die Erfindung ohne Bedeutung ist. Deshalb wird für alle Ausführungsformen von Spannmuttern 1, deren zweiter zylindrischer Abschnitt 5 gestuft oder teilweise sogar kegelstumpfförmig ausgebildet ist, Schutz beansprucht.

An dem dem ersten zylindrischen Abschnitt 3 gegenüberliegenden Ende der Spannmutter 1 ist ein Innengewinde 9 vorgesehen.

Die erfindungsgemäße Spannmutter 1 dient dazu, einen nicht dargestellten Düsenkörper eines Injektors mit einem ebenfalls nicht dargestellten Ventilkörper eines Injektors zu verschrauben. Zu diesem Zweck weist der nicht dargestellte Ventilkörper des Injektors ein Außengewinde auf, welches mit dem Innengewinde 9 der Spannmutter 1 zusammenwirkt.

Der Düsenkörper (nicht dargestellt) weist einen mit dem Absatz 7 der Spannmutter 1 zusammenwirkenden Absatz in seiner Außenkontur auf, so dass durch Eindrehen der Spannmutter 1 in das Außengewinde des nicht dargestellten Ventilkörpers der nicht dargestellte Düsenkörper mit dem Ventilkörper verspannt werden kann.

Um das zum Verspannen erforderliche Drehmoment in die Spannmutter 1 einleiten zu können sind bei dem erfindungsgemäßen Ausführungsbeispiel gemäß Fig. 1 über den Umfang mehrere Vertiefungen 11 vorgesehen, in die ein Einschraubwerkzeug eingeführt werden kann. Mit Hilfe dieses ebenfalls nicht dargestellten Einschraubwerkzeugs kann die Spannmutter mit dem erforderlichen Drehmoment angezogen werden.

Die Geometrie der Spannmutter 1 richtet sich naturgemäß vor allem nach den Abmessungen des nicht dargestellten Düsenkörpers und des nicht dargestellten Ventilkörpers. Um diese Bauteile herum wird die Spannmutter 1 möglichst dünnwandig, dass heißt mit möglichst wenig Material- und Bauraumbedarf, geführt.

Der Absatz 7 ergibt sich dadurch, dass ein Innendurchmesser D₁ des ersten zylindrischen Abschnitts 3 kleiner ist als ein Innendurchmesser D₂ des zweiten zylindrischen Abschnitts 5 in unmittelbarer Nähe des Absatzes 7.

Im Bereich des ersten zylindrischen Abschnitts 3 weist die Spannmutter 1 eine Wandstärke 13 auf. Die Spannmutter 1 weist im Bereich des zweiten zylindrischen.Abschnitts eine Wandstärke 15 auf. Dabei ist von besonderer Bedeutung für die Erfindung, dass die Wandstärke 13 im Bereich des ersten zylindrischen Abschnitts gegenüber der Wandstärke 15 des zweiten zylindrischen Abschnitts 5 deutlich erhöht ist. Dadurch wird die Belastbarkeit des Absatzes 7 bzgl. axialer Kräfte, die beim Verspannen des nicht dargestellten Düsenkörpers mit dem nicht dargestellten Ventilkörper zwangsläufig auftreten, deutlich erhöht.

In dem in Figur 1 dargestellten Ausführungsbeispiel ist ein Außendurchmesser D₃ des ersten zylindrischen Abschnitts 3 sogar größer als der Innendurchmesser D₂ des zweiten zylindrischen Abschnitts 5. Dadurch ergibt sich die erforderliche Belastbarkeit des Absatzes 7 in axialer Richtung. Gleichzeitig wird durch die Materialanhäufung im Bereich des ersten zylindrischen Abschnitts 3 die im Betrieb auftretenden Temperaturen am Düsenkörper deutlich verringert. Dies geht im wesentlichen auf die große Kontaktfläche zwischen Düsenkörper und ersten zylindrischen Abschnitt 3 zurück und die Materialanhäufung im Bereich des ersten zylindrischen Abschnitts 3, welche zu einer Erhöhung des Speichervermögens für sensible Wärme führt. Dadurch werden im Ergebnis Temperaturspitzen, die sich aus kurzen Volllastbetriebszuständen der Brennkraftmaschine ergeben, in ihrer Wirkung auf den Düsenkörper gedämpft.

Die Reduktion der maximal auftretenden Temperaturen im Düsenkörper führt zu einer Verringerung des Verschleißes der nicht dargestellten Düsennadel und deren Führung im Düsenkörper und einer Erhöhung der Lebensdauer des Injektors.

Erfindungsgemäß wird die Spannmutter 1 durch ein kombiniertes Herstellungsverfahren, bestehend aus Tiefziehvorgängen und Stauchvorgängen hergestellt. Die im Zusammenhang mit der Erfindung Wesentlichen Herstellungsschritte werden nachfolgend anhand der Figuren 2 bis 5 im Detail erläutert.

Ausgehend von einem nicht dargestellten Rohling wird in einem oder mehreren Zügen die Spannmutter 1 in die in Figur 2 im Längsschnitt dargestellte Form gebracht. In Figur 2 ist ein Zwischenstadium der Herstellung einer erfindungsgemäßen Spannmutter 1 dargestellt. Wie dieses Zwischenstadium erreicht wird, weiß ein Fachmann auf dem Gebiet der Umformtechnik aufgrund seines Fachwissens, so dass in Zusammenhang mit der Beschreibung der Erfindung auf diese Erläuterungen verzichtet wird.

In diesem Zwischenstadium sind der erste Abschnitt 3 und der zweite Abschnitt 5 schon zu erkennen, während der Absatz 7 noch nicht fertig ausgebildet ist. Zur Verdeutlichung ist in Figur 2 lediglich ein Pfeil mit dem Bezugszeichen 7 versehen, der auf die Stelle deutet, an der später einmal bei der fertigen Spannmutter 1 der Absatz 7 sein wird.

In dem in Figur 2 dargestellten Rohling sind weder ein Innengewinde 9 noch eine Vertiefung 11 vorhanden. Auch die Durchmesser D₁ und D₂ (siehe Figur 1) haben noch nicht das endgültige Maß, so dass auf deren Bezeichnung in Figur 2 verzichtet wird.

In Zusammenhang mit der Erfindung ist darauf hinzuweisen, dass die Wandstärke 13 des ersten zylindrischen Abschnitts und die Wandstärke 15 des zweiten zylindrischen Abschnitts im Wesentlichen gleich sind. Dies gilt auch für die Bearbeitungsstadien, die in den Figuren 3 und 4 dargestellt sind.

In Figur 3 ist der in Figur 2 dargestellte Rohling im Wesentlichen unverändert, jedoch wurde dieser Rohling einem Kalibriervorgang unterzogen. Dadurch wird die Maßhaltigkeit des Rohlings einer Spannmutter 1 verbessert, was sich auf die nachfolgenden Bearbeitungsschritte positiv auswirkt. Der Kalibriervorgang gemäß Figur 3 kann, falls erforderliche nach einem Ziehvorgang vorgenommen werden. Wenn jedoch die Präzision der durch das Tiefziehen hergestellten Rohlinge ausreicht, kann der Kalibriervorgang auch entfallen.

In Figur 4 ist der Rohling einer Spannmutter 1 dargestellt, wobei im Bereich des ersten Abschnittes 1 aus dem napfförmigen Rohling gemäß Figuren 2 und 3 ein Loch 17 ausgestanzt wurde.

In einem weiteren und in Figur 5 dargestellten Bearbeitungsschritt wird der erste zylindrische Abschnitt 3 gestaucht, wobei der Außendurchmesser D₃ des ersten zylindrischen Abschnittes 3 im Durchmesser nahezu konstant bleibt, während der Innendurchmesser **D₁** des ersten zylindrischen Abschnittes 3 abnimmt. Im Ergebnis wird dadurch die Wandstärke 13 des ersten zylindrischen Abschnittes 3 gegenüber der Wandstärke 15 des zweiten zylindrischen Abschnittes 15, die im Wesentlichen unverändert bleibt, erhöht.

In dem in Figur 5 dargestellten Bearbeitungsstadium sind die Umformvorgänge an der Spannmutter 1 weitgehend abgeschlossen und die wesentlichen erfindungsgemäßen Merkmale, nämlich die unterschiedlichen Wandstärken im Bereich des ersten zylindrischen Abschnitts 3 und des zweiten zylindrischen Abschnitts 5 sind, ebenso wie der Absatz 7, im Längsschnitt gemäß Figur 5 deutlich zu erkennen.

Anschließend an den in Figur 5 dargestellten Bearbeitungszustand wird die Spannmutter 1 weiter bearbeitet, indem ein Flansch 19 entfernt wird und beispielsweise das Innengewinde 9 (siehe Figur 1) durch Gewindeformen oder ein anderes Verfahren hergestellt wird.

## Patentansprüche

1. Spannmutter für einen Injektor einer Brennkraftmaschine, mit einem ersten zylindrischen Abschnitt (3), mit einem zweiten zylindrischen Abschnitt (5) und mit einem Absatz (7) zwischen erstem Abschnitt (3) und zweitem Abschnitt (5), wobei der erste Abschnitt (3) einen kleineren Durchmesser (D₁) als der zweite Abschnitt (5) aufweist und wobei die Spannmutter (1) durch Tiefziehen hergestellt wird, **dadurch gekennzeichnet, dass** der erste zylindrische Abschnitt (3) so gestaucht wird, dass eine Wandstärke (13) im Bereich des ersten zylindrischen Abschnittes (3) gegenüber einer Wandstärke (15) im Bereich des zweiten zylindrischen Abschnittes (5) vergrößert ist.

2. Spannmutter für einen Injektor einer Brennkraftmaschine, mit einem ersten zylindrischen Abschnitt (3), mit einem zweiten zylindrischen Abschnitt (5), mit einem Absatz (7) zwischen erstem Abschnitt (3) und zweitem Abschnitt (5), wobei der erste Abschnitt (3) einen kleineren Durchmesser (D₁) als der zweite Abschnitt (5) aufweist, **dadurch gekennzeichnet, dass** erste zylindrische Abschnitt (3) so gestaucht ist, dass eine Wandstärke (13) im Bereich des ersten zylindrischen Abschnittes (3) gegenüber einer Wandstärke (15) im Bereich des zweiten zylindrischen Abschnittes (5) vergrößert ist, und dass die Spannmutter (1) durch Stauchen oder Fließpressen hergestellt wird.

3. Spannmutter nach Anspruch 1 oder 2, **dadurch gekennzeichnet, dass** der Absatz (7) eine Anlagefläche für einen Düsenkörper des Injektors bildet.

4. Spannmutter nach einem der vorhergehenden Ansprüche, **dadurch gekennzeichnet, dass** der Absatz (7) eine Dichtfläche für einen Düsenkörper des Injektors bildet.

5. Spannmutter nach einem der vorhergehenden Ansprüche, **dadurch gekennzeichnet, dass**, das Innengewinde (9) an dem dem ersten Abschnitt (3) gegenüberliegenden Ende der Spannmutter (1) angeordnet ist.

6. Spannmutter nach einem der vorhergehenden Ansprüche, **dadurch gekennzeichnet, dass** an der Spannmutter (1) mindestens ein Vorsprung und/oder eine Vertiefung (11) zum Ansetzen eines Einschraubwerkzeugs vorgesehen ist.

7. Spannmutter nach einem der vorhergehenden Ansprüche, **dadurch gekennzeichnet, dass** der zweite zylindrische Abschnitt (5) gestuft ausgebildet ist.

8. Verfahren zum Herstellen einer Spannmutter (1) für einen Injektor einer Brennkraftmaschine, **gekennzeichnet durch** folgende Verfahrensschritte:
Herstellen einer Spannmutter (1) mit einem ersten zylindrischen Abschnitt (3) und einem zweiten zylindrischen Abschnitt (5) und mit einem Ansatz (7) zwischen dem ersten zylindrischen Abschnitt (3) und dem zweiten zylindrischen Abschnitt (5) **durch** Tiefziehen aus einem Rohling, wobei der erste Abschnitt einen kleineren Durchmesser (D1) als der zwerte Abschnitt (5) aufweist,
**dadurch gekennzeichnet, dass**
- dere erste zylindrische Abschnitt (3), so gestaucht wird, dass sich eine Wandstärke (13) im ersten zylindrischen Abschnitt (3) vergrößert.

9. Verfahren nach Anspruch 8, **dadurch gekennzeichnet, dass** die Spannmutter (1) in mehreren Zügen hergestellt wird.

10. Verfahren nach Anspruch 8 oder 9, **dadurch gekennzeichnet, dass** die Spannmutter (1) nach mindestens einem Zug kalibriert wird.

## Claims

1. Clamping nut for an injector of an internal combustion engine, having a first cylindrical section (3), having a second cylindrical section (5) and having a shoulder (7) between the first section (3) and second section (5), the first section (3) having a smaller diameter (D₁) than the second section (5), and the clamping nut (1) being produced by deep drawing, **characterized in that** the first cylindrical section (3) is upset such that a wall thickness (13) in the region of the first cylindrical section (3) is increased in relation to a wall thickness (15) in the region of the second cylindrical section (5).

2. Clamping nut for an injector of an internal combustion engine, having a first cylindrical section (3), having a second cylindrical section (5), having a shoulder (7) between the first section (3) and second section (5), the first section (3) having a smaller diameter (D₁) than the second section (5), **characterized in that** the first cylindrical section (3) is upset such that a wall thickness (13) in the region of the first cylindrical section (3) is increased in relation to a wall thickness (15) in the region of the second cylindrical section (5), and **in that** the clamping nut (1) is produced by upsetting or by extrusion.

3. Clamping nut according to Claim 1 or 2, **characterized in that** the shoulder (7) forms a contact surface for a nozzle body of the injector.

4. Clamping nut according to one of the preceding claims, **characterized in that** the shoulder (7) forms a sealing surface for a nozzle body of the injector.

5. Clamping nut according to one of the preceding claims, **characterized in that** the internal thread (9) is arranged at the opposite end of the clamping nut (1) from the first section (3).

6. Clamping nut according to one of the preceding claims, **characterized in that** at least one projection and/or one depression (11) for the engagement of a screwing-in tool is provided on the clamping nut (1).

7. Clamping nut according to one of the preceding claims, **characterized in that** the second cylindrical section (5) is of stepped design.

8. Method for producing a clamping nut (1) for an injector of an internal combustion engine, **characterized by** the following method steps:
- producing a clamping nut (1) having a first cylindrical section (3) and having a second cylindrical section (5) and having a shoulder (7) between the first cylindrical section (3) and the second cylindrical section (5) by deep-drawing from a blank, the first section having a smaller diameter (D1) than the second section (5),
**characterized in that**
- the first cylindrical section (3) is upset such that a wall thickness (13) in the first cylindrical section (3) is increased.

9. Method according to Claim 8, **characterized in that** the clamping nut (1) is produced in multiple drawing operations.

10. Method according to Claim 8 or 9, **characterized in that** the clamping nut (1) is calibrated after at least one drawing operation.

## Revendications

1. Ecrou de serrage pour un injecteur de moteur à combustion interne, comprenant une première portion cylindrique (3), une deuxième portion cylindrique (5) et un épaulement (7) entre la première portion (3) et la deuxième portion (5), la première portion (3) présentant un plus petit diamètre (D₁) que la deuxième portion (5), et l'écrou de serrage (1) étant fabriqué par emboutissage profond, **caractérisé en ce que** la première portion cylindrique (3) est écrasée de telle manière qu'une épaisseur de paroi (13) dans la région de la première portion cylindrique (3) soit accrue par rapport à une épaisseur de paroi (15) dans la région de la deuxième portion cylindrique (5).

2. Ecrou de serrage pour un injecteur de moteur à combustion interne, comprenant une première portion cylindrique (3), une deuxième portion cylindrique (5) et un épaulement (7) entre la première portion (3) et la deuxième portion (5), la première portion (3) présentant un plus petit diamètre (D₁) que la deuxième portion (5), **caractérisé en ce que** la première portion cylindrique (3) est écrasée de telle manière qu'une épaisseur de paroi (13) dans la région de la première portion cylindrique (3) soit accrue par rapport à une épaisseur de paroi (15) dans la région de la deuxième portion cylindrique (5) et **en ce que** l'écrou de serrage (1) est fabriqué par déformation par compression ou par formage par extrusion.

3. Ecrou de serrage selon la revendication 1 ou 2, **caractérisé en ce que** l'épaulement (7) forme une surface d'appui pour un corps de buse de l'injecteur.

4. Ecrou de serrage selon l'une quelconque des revendications précédentes, **caractérisé en ce que** l'épaulement (7) forme une surface d'étanchéité pour un corps de buse de l'injecteur.

5. Ecrou de serrage selon l'une quelconque des revendications précédentes, **caractérisé en ce que** le filetage interne (9) est disposé à l'extrémité de l'écrou de serrage (1) opposée à la première portion (3).

6. Ecrou de serrage selon l'une quelconque des revendications précédentes, **caractérisé en ce qu'**au moins une saillie et/ou un renfoncement (11) est/sont prévu(s) sur l'écrou de serrage (1) pour le positionnement d'un outil de vissage.

7. Ecrou de serrage selon l'une quelconque des revendications précédentes, **caractérisé en ce que** la deuxième portion cylindrique (5) est réalisée sous forme étagée.

8. Procédé de fabrication d'un écrou de serrage (1) pour un injecteur de moteur à combustion interne, **caractérisé par** les étapes de procédé suivantes :
- fabrication d'un écrou de serrage (1) avec une première portion cylindrique (3) et une deuxième portion cylindrique (5) et avec un épaulement (7) entre la première portion cylindrique (3) et la deuxième portion cylindrique (5), par emboutissage profond d'une pièce brute, la première portion présentant un plus petit diamètre (D₁) que la deuxième portion (5),
**caractérisé en ce que**
la première portion cylindrique (3) est écrasée de telle manière qu'une épaisseur de paroi (13) dans la première portion cylindrique (3) soit accrue.

9. Procédé selon la revendication 8, **caractérisé en ce que** l'écrou de serrage (1) est fabriqué en plusieurs passes.

10. Procédé selon la revendication 8 ou 9, **caractérisé en ce que** l'écrou de serrage (1) est étalonné après au moins une passe.
